# EUROPÄISCHE PATENTSCHRIFT

(11) **EP 0 115 594 B1**
(45) Veröffentlichungstag und Bekanntmachung des Hinweises auf die Patenterteilung: **02.03.1988**
(21) Anmeldenummer: 83112336.9
(22) Anmeldetag: 08.12.1983
(51) Int. Cl.: E05C 9/04

(54) **Verschluss für Falttore**
Locking device for concertina doors
Fermeture pour porte pliante

(30) Priorität: 09.02.1983 DE 3304305
(43) Veröffentlichungstag der Anmeldung: 15.08.1984
(73) Patentinhaber: Carl Fuhr GmbH & Co., D-42579 Heiligenhaus (DE)
(72) Erfinder: Brand, Horst, D-5620 Velbert 15 (DE)
(74) Vertreter: Rieder, Hans-Joachim, Dr.

(56) Entgegenhaltungen:
- CH-A- 137 161
- GB-A- 2 101 667

## Beschreibung

Die Erfindung betrifft einen Verschluß für Falttore, mit aus in Längsrichtung aus dem Verschlußgehäuse austretenden, gegenläufig bewegbaren Riegelstangen, die über endseitig linear geführte Zwischenlenker mit einem drehbar gelagerten, zweiarmigen Betätigungshebel gekuppelt sind, dessen einer Arm zu einem aus dem Verschlußgehäuse herausragenden Bedienungshebel verlängert ist, wobei zum Blockieren der Drehbewegung des Bedienungshebels in seiner Grundstellung (Verriegelungsstellung) ein schließzylinderbetätigbarer, in Längsrichtung des Verschlußgehäuses verlagerbarer Verriegelungsschieber vorgesehen ist, der über einen Steuerabschnitt mit dem Schließzylinder zusammenwirkt.

Aus der Schweizerischen Patentschrift CH-A-137161 ist ein als Torschloß ausgebildeter Verschluß obiger Art bekannt, der zwei gegenläufig bewegbare Riegelstangen aufweist, die über Zwischenlenker mit einem zweiarmigen Betätigungshebel gekuppelt sind. Ein Arm des Betätigungshebels ist verlängert und bildet einen Bedienungshebel aus. Zum Blockieren der Drehbewegung des Bedienungshebels in seiner Verriegelungsstellung ist ein schließzylinderbetätigbarer Verriegelungsschieber vorgesehen. Der Verriegelungsschieber ist in Längsrichtung des Verschlußgehäuses verschieblich gelagert und weist eine Öffnung auf, die von einem hakenförmigen Ende des Bedienungshebels in Verschlußstellung des Torschlosses durchgriffen wird. In dieser Verriegelungsstellung des Verriegelungsschiebers wird eine weitere Betätigungssicherung des Bedienungshebels dadurch erzielt, daß der freie Endbereich des Verriegelungsschiebers in eine Nut des zweiarmigen Betätigungshebels eingreift. Auf diese Art und Weise ist das Torschloß gegen Betätigung des Bedienungshebels gesichert. Zur Aufhebung der Sicherung ist ein schlüsselbetätigbares Schloß vorgesehen, das einen Schließzylinder aufweist. Der Schließbart des Schließzylinders liegt in einer viertelkreisförmigen Öffnung der Verriegelungsschiebers ein und kann letzteren - bei entsprechender Schlüsselbetätigung - derart anheben, daß einerseits das hakenförmige Ende des Bedienungshebels und andererseits die Nut im zweiarmigen Betätigungshebel durch Verlagerung des dort einliegenden Verriegelungsschieberendes freigegeben wird.

Eine derartige Anordnung ist insofern von Nachteil, als sie einerseits keine hinreichende Sicherheit gegen unbefugte Öffnungsversuche bietet und andererseits bei derartigen Öffnungsversuchen Kräfte in das Eingerichte eingeleitet werden können, die zu dessen Beschädigung, insbesondere auch des Schließzylinders, führen.

Die mangelhafte Sicherheit des bekannten Verschlusses beruht darauf, daß bei einfachem Durchtrennen des Bedienungshebels der Verschluß mühelos in seine Öffnungsstellung verbracht werden kann. Wird von dem Bedienungshebel beispielsweise mit einer Handsäge das hakenförmige Ende abgetrennt, so kann der mit Verriegelungshaken versehene, abgetrennte Abschnitt durch Niederdrücken dazu benutzt werden, den Verriegelungsschieber nach oben zu hebeln. Hierbei verläßt sein unterer Abschnitt die Nut des Betätigungshebels, so daß die Riegelstangen mittels des noch vorhandenen Abschnitts des Bedienungshebels in Öffnungsstellung verlagert werden können. Durch das Hochhebeln des Verriegelungsschiebers tritt der untere Rand seiner Schließzylinderöffnung gegen den Schließbart, wodurch - je nach Kraftaufwand der Hebelwirkung - eine Beschädigung eintreten kann, die die Schließfunktion des Schließzylinders in Frage stellt.

Ferner ist ein auf dem Markt befindlicher Verschluß bekannt, bei dem gegen die eine Flanke eines inneren, kürzeren Arms eines Bedienungshebels ein schließzylinderbetätigbarer Verriegelungsschieber tritt. Da der bedienungsseitige Arm des Bedienungshebels relativ lang ausgebildet ist, können erhebliche Kräfte aufgebracht werden, die dann von dem Verriegelungsschieber aufzunehmen sind. Dies kann zu Deformierungen und damit zu einer Unbrauchbarkeit des Verschlusses führen. Sodann läßt es diese Bauform nicht zu, den Schließzylinder vollständig durch das Verschlußgehäuse hindurchzuführen.

Der Erfindung liegt daher die Aufgabe zugrunde, einen Verschluß der eingangs genannten Art so auszugestalten, daß neben einem erhöhten Gebrauchswert eine sichere Verriegelungsstellung vorliegt, in der bei einem Öffnungsversuch auftretende Kräfte schadenfrei aufgenommen werden können.

Gelöst wird diese Aufgabe durch das Kennzeichen des Anspruchs 1.

Dadurch, daß der Steuerabschnitt im ZapfenSchlitzeingriff zu einem in Querrichtung des Verschlußgehäuses beweglichen Tourenschieber liegt, dem eine in Längsrichtung des Verschlußgehäuses verlagerbare Zuhaltung zugeordnet ist, erfolgt - je nachdem, in welche Richtung der Tourenschieber bewegt wird - über den Zapfen/ Schlitzeingriff eine Verlagerung des Verriegelungsschiebers entweder in die Freigabe- oder in die Blockierungsstellung.

Gelingt es beispielsweise einer unberechtigten Person bei einem Öffnungsversuch an den Verriegelungsschieber heranzukommen, beispielsweise mittels einer in den Verschluß von außen eingebrachten Schraubenzieherklinge, so ist eine Verlagerung des Verriegelungsschiebers aus seiner Verriegelungsstellung heraus aufgrund der Zuhaltung nicht möglich. Verriegelungsschieber und Tourenschieber sind über den Zapfen-Schlitzeingriff miteinander verbunden und der Tourenschieber ist mittels der Zuhaltung in seiner Lage fixiert. Diese Fixierung hat zur Folge, daß auch der Verriegelungsschieber nicht verlagerbar ist, da der Zapfen in seinem Schlitz aufgrund der fixierten Tourenschieberstellung nicht verlagerbar ist. Durch die Mittels der Zuhaltung bewirkte unverrückbare Stellung des Verriegelungsschiebers kann der Bedienungshebel nicht betätigt werden, so daß der Verschluß selbst bei einem gewaltsamen Manipulieren am Verriegelungsschieber nicht mit leichtem Einbruchswerkzeug geöffnet werden kann. Überdies verhindert die Zuhaltung, daß der Tourenschieber bei einem gewaltsamen Öffnungsversuch gegen den Schließbart des Schließzylinders anfährt, so daß Beschädigungen des Schließzylinders nicht zu befürchten sind.

Überdies greift der Verriegelungsschieber am bedienungsseitigen Arm des Bedienungshebels an, so daß bei einem Öffnungsversuch bei in Verschlußstellung befindlichem Verriegelungsschieber nur ein relativ kurzer Hebelarm vorliegt. Zu Schließstörungen führende Deformierungen können daher nicht erzeugt werden. Durch den seitlich der Drehlagerstelle des Bedienungshebels verlaufenden Steuerabschnitt kann die Verriegelungsstelle nahe am Austrittsbereich des Armes des Bedienungshebels vorgesehen werden. Auch gestattet der Steuerabschnitt des Verriegelungsschiebers eine günstige Unterbringung des Schließzylinders. Vom Bedienungshebel ausgehenden Öffnungskräfte bei in Verschlußstellung befindlichem Verriegelungsschieber werden nicht auf dem Schließzylinder übertragen.

Es erweist sich von Vorteil, wenn die Zuhalterung U-förmig gestaltet ist, der eine U-Schenkel eine Zuhaltungsfeder trägt und beide U-Schenkel mit Zapfen ausgestattet sind, von denen der eine in Schließstellung und der andere in Öffnungsstellung in randseitige Kehlen des Tourenschiebers eintritt. Etwaige am Verriegelungsschieber in seiner Verlagerungsrichtung auftretende Kräfte werden demgemäß von diesen Zapfen aufgefangen.

Darüber hinaus ist es günstig, wenn das innere Ende des dem Bedienungshebel abgekehrten Zwischenlenkers über ein bis seitlich des Schließzylinders reichendes Kettenglied am Mittelbereich des Bedienungshebels angreift derart, daß der Angriffspunkt des Kettengliedes am Mittelbereich in Verschlußstellung der Riegelstangen über die Totpunktlinie zwischen Bedienungshebel-Drehpunkt und dem anderen linear geführten Kettenglied-Anlenkpunkt tritt. Das bedeutet, daß das Gewicht der oberen, in den meisten Fällen relativ lang bemessenen Riegelstange zu einem Verschwenken des Bedienungshebels in Verschlußrichtung führt. Erst beim Öffnen des Verschlusses überschreitet nach einem gewissen Verschwenken des Bedienungshebels der Angriffspunkt die Totpunktlinie, so daß dann das Gewicht die Öffnungsbewegung des Bedienungshebels unterstützt.

Zu einer sicheren Verschlußlage trägt ferner die Tatsache bei, daß der Anlenkpunkt zwischen dem dem Bedienungshebel benachbarten Zwischenlenker in Verschlußstellung der Riegelstangen über die Totpunktlinie getreten ist zwischen Bedienungshebel-Drehpunkt und linear geführtem Riegelstangen-Angriffspunkt. Etwaige Öffnungskräfte, die die untere Riegelstange in das Verschlußgehäuse hineinzwingen sollen, führen, demgemäß dazu, daß der Bedienungshebel ebenfalls verstärkt in die Verschlußstellung geschwenkt wird.

Damit der Bedienungshebel auch bei in Blockierungsstellung getretenem Verriegelungsschieber in die Verschlußendlage geschwenkt werden kann, ist der Verriegelungsschieber-Blockierungsstelle eine Fallenschräge vorgelagert, und der Steuerabschnitt besitzt einen entsprechenden Leergang. Beaufschlagt bei in Blockierungsstellung befindlichem Verriegelungsschieber der entsprechende Arm des Bedienungshebels den Verriegelungsschieber, so weicht dieser zwangsläufig aus und gestattet das weitere Verschwenken des Bedienungshebels in die Verschlußstellung, so daß bei mit der Nische fluchtendem Blockierungsvorsprung der Verriegelungsschieber in die Verriegelungsstellung zurückfahren kann. Der entsprechende Leergang ermöglicht auch eine Innenauslösung bei Verschlußstellung. Mittels einer mit dem Verriegelungsschieber fest verbundenen Handhabe kann der dann von einer Feder belastete Verriegelungsschieber in die Freigabestellung bewegt und die Türe geöffnet werden. Nach Verlassen des Raumes läßt sich die Türe ohne Schlüsselbetätigung wieder verschließen.

Eine vorteilhalfte Weiterbildung ist darin zu sehen, daß die Verriegelungsschieber-Blockierungsstelle auf der dem Griffabschnitt des Bedienungshebels gegenüberliegenden Seite des Zwischenlenkers angeordnet ist. Hierdurch ist eine raumsparende Unterbringung der entsprechenden Verschlußbauteile ermöglicht.

Schließtechnische Vorteile bringt es, daß der Arm des Bedienungshebels eine Nische aufweist, in welche ein Blockierungsvorsprung des Verriegelungsschiebers einfahrbar ist. Daher kann die Schwenkbewegung des Bedienungshebels nur dann blockiert werden, wenn dessen Nische dem Blockierungsvorsprung des Verriegelungsschiebers gegenüberliegt. Befindet sich der Bedienungshebel in der geöffneten Stellung und wird dann der Verriegelungsschieber in die Verschlußstellung gebracht, wird dies dadurch angezeigt, daß der Bedienungshebel mit seinem entsprechenden Bereich den Blockierungsvorsprung beaufschlagt und nicht in die endgültige Verschlußstellung zu schwenken ist.

Es besteht die Möglichkeit, daß die Verriegelungsschieber-Blockierungsstelle im Bereich der Wurzel des Griffabschnitts liegt. Diese Blockierungsstelle kann allein für sich oder in Verbindung mit der vorerwähnten Blockierungsstelle die Fesselung des Bedienungshebels bewirken.

Schließlich ist ein vorteilhaftes Merkmal noch darin zu sehen, daß die äußere Begrenzungswand der Nische in Abschließstellung des Verriegelungsschiebers gegen eine Anschlagfläche des Verriegelungsschiebers tritt, in welcher Stellung der mittelabschnittseitige Kettenglied-Angriffspunkt sich auf der Totpunktlinie befindet. Das Gewicht der oberen Treibstange wird daher von dem Bedienungshebel-Drehpunkt aufgenommen. Es führt daher nicht zu einem Verschwenken des Bedienungshebels in die Verschlußstellung. Eine erhöhte Reibung zwischen Begrenzungswand der Nische und Anschlagfläche des Verschlußscheibers tritt nicht auf, so daß keine größeren Kräfte bei der Schließzylinderbetätigung aufzubringen sind.

Nachstehend werden zwei Ausführungsbeispiele der Erfindung anhand der Fig. 1-10 erläutert. Es ziegt
Fig. 1 eine Ansicht des Verschlusses gemäß der ersten Ausführungsform bei in Verschlußstellung befindlichen Riegelstangen,
Fig. 2 die klappfigürliche Ansicht der Fig. 1,
Fig. 3 eine Draufsicht auf das Verschlußeingerichtet bei fortgelassener Schloßgehäusedecke bei in Verriegelungsstellung befindlichen Riegelstangen, wobei sich der Verriegelungsschieber in der Öffnungsstellung befindet,
Fig. 4 eine der Fig. 3 entsprechende Darstellung, jedoch bei in die Öffnungsstellung geschwenktem Bedienungshebel,
Fig. 5 eine ebenfalls der Fig. 3 entsprechende Darstellung, wobei der Verriegelungsschieber in die Blockierungsstellung getreten ist,
Fig. 6 den Schnitt nach der Linie VI-VI in Fig. 3,
Fig. 7 den Schnitt nach der Linie VII-VII in Fig. 3,
Fig. 8 den Schnitt nach der Linie VIII-VIII in Fig. 5,
Fig. 9 eine teilweise Draufsicht auf den unteren Bereich des Verschlusses gemäß der zweiten Ausführungsform bei blockiertem Bedienungshebel und
Fig. 10 den Schnitt nach der Linie X-X in Fig. 9.

Der in den Fig. 1-8 dargestellte Verschluß besitzt einen Schloßboden 1, der von einer kappenartigen Schloßdecke 2 überfangen wird. Zu deren Halterung dienen vom Schloßboden 1 ausgehende Stehbolzen 3 und Böckchen 46, 50, in die die Schloßgehäusedecke 2 durchsetzende Schrauben 4 eingreifen.

Der Schloßboden 1 trägt in seinem Mittelbereich einen zapfenartigen Bedienungshebel-Drehpunkt 5, welcher zur Lagerung des Mittelbereichs 6 eines Bedienungshebels 7 dient. Jenseits des Mittelbereichs 6 setzt sich der Bedienungshebel in einen relativ kurz ausgebildeten Arm 8 fort. Dort befindet sich ein zapfenartiger Angriffspunkt 9 für ein bis seitlich eines Schließzylinders 10 reichendes Kettenglied 11. Dieses ist über einen in einem Längsschlitz 12 des Schloßbodens 1 linear geführten Kettenglied-Anlenkpunkt 13 mit dem inneren Ende 14' des dem Bedienungshebel 7 abgekehrten Zwischenlenkers 14 gekuppelt. Dessen anderes, zur Verschlußgehäuse-Längsachse abgewinkeltes Ende 14" trägt einen Führungszapfen 15, der in einen Längsschlitz 16 des Schloßbodens 1 eingreift. Der Führungszapfen 15 durchsetzt das Ende der oberen Riegelstange 17. Die Längsschlitze 12,16 erstrecken sich demgemäß in Verlagerungsrichtung der Riegelstange 17.

Der bedienungsseitige Arm 18 ist ebenfalls mit einem Anlenkpunkt 19 bestückt. Um diesen ist das eine Ende 20' des anderen Zwischenlenkers 20 gelagert. Das andere Ende 20" trägt einen Riegelstangen-Angriffspunkt 21, der sich in einem Längsschlitz 22 des Schloßbodens 1 führt und das dortige Ende der unteren Riegelstange 23 durchgreift.

In der in Fig. 3 gezeichneten Verschlußstellung der Riegelstangen 17, 23 treten zwei Totpunktlinien A-A und B-B auf. Der Angriffspunkt 9 des Kettengliedes 11 am Mittelbereich 6 ist in der Verschlußstellung der Riegelstangen 17, 23 über die Totpunktlinie A-A zwischen Bedienungshebel-Drehpunkt 5 und dem anderen linear geführten Kettenglied-Anlenkpunkt 13 getreten. Demgemäß führt das Gewicht der oberen Riegelstange 17 dazu, daß der Bedienungshebel 7 im Uhrziegersinn belastet, also in die Verschlußlage geschwenkt wird. Die andere Totpunktlinie B-B geht durch den Bedienungshebel-Drehpunkt 5 und Riegeistange-Angriffspunkt 21, wobei der Anlenkpunkt 19 zwischen dem Bedienungshebel 7 und dem benachbarten Zwischenlenker 20 über diese Totpunktlinie B-B getreten ist. Eine Verlagerung der Riegelstange 23 schloßeinwärts führt dazu, daß der Bedienungshebel 7 ebenfalls in Uhrzeigerrichtung verschwenkt wird.

Zur erleichterten Handhabung bildet der Bedienungshebel verschlußaußenseitig einen Griffabschnitt 24 aus.

Der etwa Z-förmig verlaufende Arm 18 des Bedienungshebels 7 setzt sich auf der dem Griffabschnitt 24 gegenüberliegenden Seite des Zwischenlenkers 20 in einen Vorsprung 18' fort. In diesem befindet sich eine nach unten offene Nische 25, in welche ein .Blockierungsvorsprung 26 eines Verriegelungsschiebers 27 einfahrbar ist. Demgemäß befindet sich diese Verriegelungs-* schieber-Blockierungsstelle auf der dem Griffabschnitt des Bedienungshebels gegenüberliegenden Seite des Zwischenlenkers 20. Der Verriegelungsschieber 27 formt in Verlagerungsrichtung der Riegelstangen verlaufende Längsschlitze 28,29, in die verschlußgehäuseseitige Stehbolzen 30 bzw. 31 eintauchen. Der Längsschlitz 29 befindet sich in einem schmaler ausgebildeten Bereich des Verriegelungsschiebers 27, welcher Bereich in einen seitlich der Drehlagerstelle 5 verlaufenden Steuerabschnitt 32 mündet. Dieser tangiert den Schließzylinder 10 auf der dem Zwischenlenker 14 gegenüberliegenden Seite. In dem Steuerabschnitt 32 ist ein schräg zur Verlagerungsrichtung des Verriegelungsschiebers 27 verlaufender Längsschlitz 33 angeordnet, in den ein Zapfen 34 ragt, der an einem in Querrichtung des Verschlußgehäuses beweglichen Tourenschieber 35 sitzt. Zu dessen Führung dienen vom Schloßboden ausgehende Bolzen 36, die in entsprechende Schlitze 37 des Tourenschiebers 35 eingreifen. In dem Tourenschieber 35 ist an der dem Schließzylinder 10 zugekehrten Kante eine Schließeingriffsöffnung 38 für den Schließbart 10' des Schließzylinders 10 vorgesehen.

Unterhalb des Tourenschiebers 35 ist eine U-förmige Zuhaltung 39 in Längsrichtung des Verschlußgehäuses geführt. Der U-Steg 39' ragt in die Schließeingriffsöffnung 38 hinein, während die U-Schenkel 39" und 39'" beidseitig der Riegelstange 17 verlaufen. Der U-Schenkel 39'" ist Trager einer Druckfeder 40, die sich am zugehörigen Stehbolzen 3 abstützt und die Zuhaltung in Richtung des Schließzylinders 10 belastet. An beiden U-Schenkeln 39", 39'" befinden sich Zapfen 41, 42, von denen der eine 42 in Öffnungsstellung in eine randseitige Kehle 43 des Tourenschiebers 35 eintaucht, vergl. Fig. 3. In der Schließstellung greift der andere Zapfen 41 in die andere randseitige Kehle 44 des Tourenschiebers 35 ein, vergl. Fig. 5. In beiden Fällen ist die Verlagerung des Verriegelungsschiebers 27 blockiert. Eine Verlagerung des Tourenschiebers 35 und damit des Verriegelungsschiebers 27 erfordert die Schließbetätigung des Schließzylinders, wobei der Schließbart 10' die Zuhaltung 39 verschiebt und die Zapfen 41 bzw. 42 außer Eingriff mit den entsprechenden randseitigen Kehlen 43 bzw. 44 bringt.

Sollen die Riegelstangen 17, 23 aus ihrer in Fig. 3 dargestellten Lage in die Öffnungsstellung bewegt werden, so ist der Bedienungshebel 7 entgegen Uhrzeigerrichtung zu verschwenken. Die obere Riegelstange 17 wird über das Kettenglied 11 und Zwischenlenker 14 schloßeinwärts gezogen und die untere Riegelstange 23 wird über den Zwischenlenker 20 ebenfalls verschlußeinwärts verlagert.

Sobald der Angriffspunkt 9 bei dieser Öffnungsbetätigung die Totpunktlinie A-A überschreitet, führt das Gewicht der oberen Treibstange 17 zu einer Unterstützung der Öffnungsbewegung des Bedienungshebels 7. In der Öffnungsstellung nimmt der Bedienungshebel die Lange gemäß Fig. 4 ein und wird in dieser durch das Gewicht der oberen Riegelstange 17 gehalten.

Das Verriegeln des Verschlusses erfordert die Verlagerung des Bedienungshebels 7 in Uhrzeigerrichtung, wobei die Riegelstangen 17, 23 gegenläufig ausgefahren werden und in nicht dargestellte Schließausnehmungen eintauchen. Die Grundstellung des Bedienungshebels 7 ist begrenzt, wenn dieser eine Schrägflanke 45 eines unteren am Schloßboden 1 befestigten Böckchens 46 beaufschlagt. Dann erstreckt sich die Nische 25 des Bedienungshebels 7 auf Höhe des Blockierungsvorsprungs 26. Bei der dann folgenden Schließbetätigung wird der Tourenschieber 35 in die Stellung gemäß Fig. 5 bewegt. Zufolge des Zapfen-Schlitzeingriffs 33, 34 erfolgt eine Aufwärtsverlagerung des Verriegelungsschiebers 27, wobei dessen Blockierungsvorsprung 26 in die Nische 25 einfährt und die Schwenkbewegung des Bedienungshebels 7 blockiert. Zufolge dieser speziell angeordneten Blockierungsstelle können keine größeren Zwangskräfte auftreten. Stabilisierend wirkt sich die Tatsache aus, daß sich der Verriegelungsschieber 27 mit seinem Vorsprung 27' an einem verschlußgehäuseseitigen Böckchen 50 abstützen kann.

Wurde vor der Verlagerung des Bedienungshebels 7 in seine Grundstellung schon der Verriegelungsschieber 27 in die Blockierungsstellung gebracht, so beaufschlagt die äußere Begrenzungswand 25' der Nische 25 eine Anschlagfläche 26' des Verriegelungsschiebers 27, vergl. strichpunktierte Darstellung in Fig. 5. In dieser Stellung befindet sich der mittelabschnittseitige Kettenglied-Angriffspunkt 9 noch auf der Totpunktlinie A-A, so daß die durch die Riegelstange 17 hervorgerufene Belastung auf den Bedienungshebels-Drehpunkt 5 wirkt und keine Verschwenkung des Bedienungshebels 7 in Verschlußrichtung verursacht. Die Reibung zwischen Begrenzungswand 25' und Anschlagfläche 26' ist daher unbedeutend, so daß auch dann eine leichte Verlagerung des Verriegelungsschiebers 27 durch den Schließzylinder 10 ermöglicht ist.

Gegebenenfalls kann die Anschlagfläche 26' des Verriegelungsschiebers 27 als Fallenschräge ausgebildet sein. Dann könnte bei verschlossenem Verriegelungsschieber eine Ausweichbewegung desselben erfolgen. Hierzu müßte der Steuerabschnitt 32 einen Leergang für den Zapfen 34 ausbilden. Ferner wäre eine Feder anzuordnen, die den Verriegelungsschieber 27 in Aufwärtsrichtung belastet. Dann ist auch eine Innenauslösung möglich mittels einer vom Verriegelungsschieber ausgehenden Handhabe bei Verschlußstellung. Es ist dann auch ein Innenhebel vorzusehen, der mit dem Bedienungshebel 7 zu kuppeln wäre.

Bei der in Fig. 9 und 10 dargestellten zweiten Ausführungsform tragen gleiche Bauteile gleiche Bezugszeichen. Abweichend von der ersten Ausführungsform ist eine weitere Verriegelungsschieber-Blockierungsstelle vorgesehen, die sich im Bereich der Wurzel 7' des Bedienungshebels 7 befindet. Zu diesem Zweck ist anstelle des Längsschlitzes 28 am Verriegelungsschieber 27 ein Verriegelungszapfen 47 vorgesehen, welcher sich in einem Längsschlitz 48 des Böckchens 46 führt. Im Bereich der Wurzel 7' befindet sich eine weitere Nische 49. Bei aufgefahrenen Riegelstangen 17, 23 kann der Verriegelungsschieber 27 in die Abschließstellung verlagert werden, wobei sein Verriegelungszapfen 47 in die Nische 49 eintaucht und somit die Schwenkbewegung des Bedienungshebels 7 blockiert. Gleichzeitig ist auch der Verriegelungsvorsprung 26 in die Nische 25 eingefahren, so daß eine doppelte Verriegelung des Bedienungshebels 7 vorliegt. Es ist jedoch auch Möglich, daß nur die eine oder andere Blockierungsstelle vorgesehen wird.

Das Verschlußeingerichte ist so beschaffen, daß bei dem Anbringen des Verschlusses dieser nicht demontiert zu werden braucht.

## Patentansprüche

1. Verschluß für Falttore, mit aus in Längsrichtung aus dem Verschlußgehäuse (1, 2) austretenden, gegenläufig bewegbaren Riegelstangen (17, 23), die über endseitig linear geführte Zwischenlenker (14, 20) mit einem drehbar gelagerten, zweiarmigen Betätigungshebel (Mittelbereich 6) gekuppelt sind, dessen einer Arm (18) zu einem aus dem Verschlußgehäuse (1, 2) herausragenden Bedienungshebel (7) verlängert ist, wobei zum Blockieren der Drehbewegung des Bedienungshebels (7) in seiner Grundstellung (Verriegelungsstellung) ein schließzylinderbetätigbarer, in Längsrichtung des Verschlußgehäuses (1, 2) verlagerbarer Verriegelungsschieber (27) vorgesehen ist, der über einen Steuerabschnitt (32) mit dem Schließzylinder (10) zusammenwirkt, dadurch gekennzeichnet, daß der Steuerabschnitt (32) im Zapfen/Schlitzeingriff (33, 34) zu einem in Querrichtung des Verschlußgehäuses (1, 2) beweglichen, mittels des Schließzylinders (10) verlagerbaren Tourenschieber (35) liegt, dem eine in Längsrichtung des Verschlußgehäuses (1, 2) verlagerbare Zuhaltung (39) zugeordnet ist.

2. Verschluß nach Anspruch 1, dadurch gekennzeichnet, daß die Zuhaltung (39) U-förmig gestaltet ist, der eine U-Schenkel (39"') eine Zuhaltungsfeder (40) trägt und beide U-Schenkel (39", 39"') mit Zapfen (41, 42) ausgestattet sind, von denen der eine (41) in Schließstellung und der andere (42) in Öffnungsstellung in randseitige Kehlen (43) bzw. (44) des Tourenschiebers (35) eintritt.

3. Verschluß nach Anspruch 1, dadurch gekennzeichnet, daß das innere Ende (14') des dem Bedienungshebel (27) abgekehrten Zwischenlenkers (14) über ein bis seitlich des Schließzylinders (10) reichendes Kettenglied (11) am Mittelbereich (6) des Bedienungshebels (7) angreift derart, daß der Angriffspunkt (9) des Kettengliedes (11) am Mittelbereich (6) in Verschlußstellung der Riegelstangen (17, 23) über die Totpunktlinie (A-A) zwischen Bedienungshebel-Drehpunkt (5) und dem anderen linear geführten Kettenglied-Anlenkpunkt (13) tritt.

4. Verschluß nach Anspruch 3, dadurch gekenn--zeichnet, daß der Anlenkpunkt (19) zwischen dem dem Bedienungshebel (7) benachbarten Zwischenlenker (20) in Verschlußstellung der Riegelstangen (17, 23) über die Totpunktlinie (B-B) getreten ist zwischen Bedienungshebel-Drehpunkt (5) und linear geführtem Riegelstangen-Angriffspunkt (21).

5. Verschluß nach Anspruch 1, dadurch gekennzeichnet, daß der Verriegelungsschieber-Blockierungsstelle eine Fallenschräge vorgelagert ist und der Steuerabschnitt (32) einen entsprechenden Leergang besitzt.

6. Verschluß nach Anspruch 1, dadurch gekennzeichnet, daß die Verriegelungsschieber-Blockierungsstelle auf der dem Griffabschnitt (24) des Bedienungshebels (7) gegenüberliegenden Seite des Zwischenlenkers (20) angeordnet ist.

7. Verschluß nach Anspruch 1, dadurch gekennzeichnet, daß der Arm (18) des Bedienungshebels (7) eine Nische (25) aufweist, in welche ein Blockierungsvorsprung (26) des Verriegelungsschiebers (27) einfahrbar ist.

8. Verschluß nach Anspruch 1, dadurch gekennzeichnet, daß die Verriegelungsschieber-Blockierungsstelle im Bereich der Wurzel (7') des Griffabschnitts (24) liegt.

9. Verschluß nach den Ansprüchen 1 und 7, dadurch gekennzeichnet, daß die äußere Begrenzungswand (25') der Nische (25) in Abschließstellung des Verriegelungsschiebers gegen eine Anschlagfläche (26') des Verriegelungsschiebers (27) tritt, in welcher Stellung der mittelabschnittseitige Kettenglied-Angriffspunkt (9) sich auf der Totpunktlinie (A-A) befindet.

## Revendications

1. Mécanisme de fermeture pour portes pliantes, équipée de barres de verrouillage (17, 23) faisant saillie longitudinalement de son boîtier (1, 2), mobiles en opposition, accouplées par l'entremise de leviers intermédiaires (14,20) dont les extrémités respectives sont guidées linéairement, à un levier pivotant d'actionnement (zone médiane 6), à deux bras, dont un bras (18) est prolongé par un levier de commande (7) dépassant du boîtier (1, 2), cependant, qu'un coulisseau de verrouillage (27), actionné par un canon ou cylindre de serrure pour bloquer en rotation le levier de commande (7) en position initiale (position de verrouillage) et mobile dans la direction longitudinale du boîtier (1, 2), coopère par l'intermédiaire d'une section de commande (32) avec le cylindre de serrure (10), caractérisé en ce que la section de commande (32) est relié par un accouplement à tenon-mortaise (33, 34) à un coulisseau de va-et-vient (35) susceptible d'être actionné par le cylindre de serrure (10) et associé à un organe d'arrêt (39) mobile dans la direction longitudinale du boîtier (1, 2).

2. Mécanisme de fermeture selon la revendication 1, caractérisé en ce que ledit organe d'arrêt (39) est en forme de U dont une branche ou aile (39"') porte un ressort d'arrêt (40) et dont les deux ailes (39", 39"') sont munies de tenons (41, 42), qui pénètrent, l'un (41) à la fermeture et l'autre (42) à l'ouverture, dans des gorges latérales respectives (43) et (44) du coulisseau de va-et-vient (35).

3. Mécanisme de fermeture selon la revendication 1, caractérisé en ce que l'extrémité interne (14') du levier intermédiaire (14) opposée au levier de commande (27) coopère par sa zone médiane (6), avec le levier de commande (7) par l'intermédiaire d'un maillon de chaîne (11) s'étendant à côté du cylindre de serrure (10), de manière telle qu'en position de fermeture des barres de verrouillage (17, 23), le point de liaison (9) entre le maillon de chaîne (11) et la zone médiane (6) vienne se placer au-delà de la ligne neutre (A-A) entre l'axe de pivotement (5) du levier de commande et l'autre point de liaison (13) du maillon de chaîne, qui est guidé linéairement.

4. Mécanisme de fermeture selon la revendication 3, caractérisé en ce que le point de liaison (19) avec le levier intermédiaire (20) voisin du levier de commande (7) vient se placer, en position de fermeture des barres de verrouillage (17, 23), au-delà de la ligne neutre (B-B) entre le pivot (5) du levier de service et le point d'accrochage (21) à guidage linéaire des tringles de verrou.

5. Mécanisme de fermeture selon la revendication 1, caractérisé en ce qu'un biseau est disposé en avant du point de blocage du coulisseau de verrouillage, cependant qu'une course à vide correspondante est prévue pour la section de commande (32).

6. Mécanisme de fermeture selon la revendication 1, caractérisé en ce que le point de blocage du coulisseau de verrouillage est disposé sur le côté du levier intermédiaire (20) opposé à la section formant poignée (24) du levier de commande.

7. Mécanisme de fermeture selon la revendication 1, caractérisé en ce que le bras (18) du levier de commande (7) présente un évidement (25) appelé à recevoir une saillie de blocage (26) du coulisseau de verrouillage (27).

8. Mécanisme de fermeture selon la revendication 1, caractérisé en ce que le point de blocage du coulisseau de verrouillage est situé au voisinage de la naissance (7') de la poignée (24).

9. Mécanisme de fermeture selon la revendication 1 et 7, caractérisé en ce que la paroi extérieure (25') délimitant ledit évidement (25) vient se placer, en position de fermeture du coulisseau de verrouillage (27), contre une butée (26') du coulisseau (27), position à laquelle le point de liaison (9) du maillon côté section médiane se trouve sur la ligne neutre (A-A).

## Claims

1. Lock for concertina doors, with bolt bars (17, 23) which emerge in the longitudinal direction out of the lock housing (1, 2), are movable in opposite directions and, via intermediate guides (14, 20) linearly guided at the end side, are coupled to a pivotably mounted, double-arm actuating lever (centre area 6), one arm (18) of which is lengthened to form an operating lever (7) projecting out of the lock housing (1, 2), with a locking slide (27) which can be actuated by a closing cylinder, is displaceable in the longitudinal direction of the lock housing (1, 2) and interacts with the closing cylinder (10) via a control section (32) being provided for blocking the pivoting movement of the operating lever (7) in its normal position (locking position), characterized in that the control section (32) is in pin/slot engagement (33, 34) relative to a travelling slide (35) which is movable in the transverse direction of the lock housing (1, 2), is displaceable by means of the closing cylinder (10) and to which a tumbler (39) is allocated which is displaceable in the longitudinal direction of the lock housing (1, 2).

2. Lock according to claim 1, characterized in that the tumbler (39) is formed in a U-shape, one U-Ieg (39"') bears a tumbler spring (40) and both U-Iegs (39", 39"') are equipped with pins (41, 42), of which one (41) in the closed position and the other (42) in the opened position enter into flutes (43) and (44) respectively on the edge of the travelling slide (35).

3. Lock according to claim 1, characterized in that the inner end (14') of the intermediate guide (14) remote from the operating lever (27), via a chain link (11) extending up to the side of the closing cylinder (10), engages on the centre area (6) of the operating lever (7) in such a way that the engagement point (9) of the chain link (11) at the centre area (6), in the locked position of the bolt bars (17, 23), passes over the dead-centre line (A-A) between the operating-lever pivot point (5) and the other linearly guided chain-link articulation point (13).

4. Lock according to claim 3, characterized in that the articulation point (19) between the intermediate guide (20) adjacent to the operating lever (7), in the locked position of the bolt bars (17, 23), has passed over the dead-centre line (B-B) between the operating-lever pivot point (5) and the linearly guided bolt-bar engagement point (21

5. Lock according to claim 1, characterized in that a catch slope is positioned in front of the locking-slide blocking location, and the control section (32) has a corresponding idle movement.

6. Lock according to claim 1, characterized in that the locking-slide blocking location is arranged on the side of the intermediate guide (20) opposite the handle section (24) of the operating lever (7).

7. Lock according to claim 1, characterized in that the arm (18) of the operating lever (7) has a niche (25) into which a blocking projection (26) of the locking slide (27) can be guided.

8. Lock according to claim 1, characterized in that the locking-slide blocking location lies in the area of the root (7') of the handle section (24).

9. Lock according to claims 1 and 7, characterized in that the outer boundary wall (25') of the niche (25) in the closing position of the locking slide, strikes the stop face (26') of the locking slide (27), in which position the chain-link engagement (9) on the centre-section side is located on the dead-centre line (A-A).
